# EUROPÄISCHE PATENTSCHRIFT

(11) **EP 0 511 950 B1**
(45) Veröffentlichungstag und Bekanntmachung des Hinweises auf die Patenterteilung: **22.06.1994**
(21) Anmeldenummer: 92890073.7
(22) Anmeldetag: 01.04.1992
(51) Int. Cl.: E01B 29/00, B61K 5/02

(54) **Vorrichtung zum Eingleisen eines Werkzeugrahmens**
Device for placing a tool-carrying frame on rails
Dispositif pour poser sur rails un bâti porte-outils

(30) Priorität: 29.04.1991 AT 889/91
(43) Veröffentlichungstag der Anmeldung: 04.11.1992
(73) Patentinhaber: Franz Plasser Bahnbaumaschinen- Industriegesellschaft m.b.H., 1010 Wien (AT)
(72) Erfinder: Theurer, Josef, A-1010 Wien (AT)

(56) Entgegenhaltungen:
- DE-A- 2 927 729

## Beschreibung

Die Erfindung betrifft eine Vorrichtung zum Eingleisen eines Werkzeugrahmens auf die Schienen eines Gleises mit wenigstens einem zur Anlage an eine Schiene vorgesehenen und durch einen Antrieb in einer senkrecht zur Gleislängsrichtung verlaufenden Ebene verschwenkbaren Tasthebel, wobei der durch Spurkranzräder am Gleis verfahrbare Werkzeugrahmen durch Höhenantriebe höhenverstellbar und gelenkig mit einem Maschinenrahmen einer Gleisbaumaschine verbunden ist.

Es ist bereits - gemäß DE-A-29 27 729 - eine Vorrichtung zum Eingleisen bzw. Zentrieren eines Werkzeugrahmens einer Gleisbaumaschine bekannt, welcher an einem Maschinenrahmen durch Höhenantriebe verstellbar angelenkt ist. Mittels einer Führung wird der Werkzeugrahmen in seiner hochgehobenen Außerbetriebstellung selbsttätig zentrisch in bezug auf die Maschinenmitte ausgerichtet. Die unabhängig vom Werkzeugrahmen ebenfalls am Maschinenrahmen angelenkte Eingleisvorrichtung besteht im wesentlichen aus einem als Tastorgan wirksamen Hebelpaar, das an einem eigenen, am Maschinenrahmen angelenkten Rahmen so befestigt ist, daß die Tasthebel in einer in Gleisquerrichtung verlaufenden vertikalen Ebene verschwenkbar sind. Die Schwenkachsen der Tasthebel sind dabei etwa in Spurweite des Gleises horizontal voneinander distanziert. Die Tasthebel sind weiters über eine Synchronisationsstange derart miteinander gekoppelt, daß die Bewegung des einen Hebels mittels eines Schwenkantriebes eine dazu spiegelbildliche Bewegung des anderen Hebels bewirkt. Die freien unteren Enden der Tasthebel sind als Tasteranschläge zur Anlage an die Schienenkopfinnenseiten ausgebildet. In Ruhestellung der Vorrichtung sind die Tasthebel gegen die Maschinenmitte zu hochgeschwenkt. Im Einsatz wird der Schwenkantrieb beaufschlagt und es erfolgt eine synchrone Spreizbewegung der Tasthebel in Richtung zu den Innenseiten der Schienenköpfe. Ist die Eingleisvorrichtung nicht genau über der Gleismitte zentriert - z.B. weil sich die Maschine in einem Gleisbogen befindet - dann kommt es zwangsläufig zur Anlage zuerst des einen Tasthebels am zugeordneten Schienenkopf. Bei fortschreitender Spreizung der Hebel wird der Rahmen der Eingleisvorrichtung in Richtung zur Gleismitte verschoben, bis auch der andere Tasthebel am ihm zugeordneten Schienenkopf anliegt und die Vorrichtung somit genau in bezug auf die Gleismitte zentriert ist. In dieser Stellung dient der Rahmen der Eingleisvorrichtung dann dazu, den Werkzeugrahmen während seiner Absenkung auf das Gleis in die korrekte gleismittige Position zu lenken. Dazu sind am Werkzeugrahmen fingerartige Richtungsstützen befestigt die durch am Rahmen der Eingleisvorrichtung angeordnete Führungsrampen abgelenkt werden, bis die Spurkranzräder des Werkzeugrahmens mit den Schienen in Eingriff stehen und der Werkzeugrahmen somit eingegleist ist. Diese Eingleisvorrichtung ist konstruktiv relativ aufwendig und erfordert einen zusätzlichen Rahmen für die Tasthebel.

Die Aufgabe der vorliegenden Erfindung liegt in der Schaffung einer konstruktiv besonders einfach ausgebildeten Eingleisvorrichtung der eingangs beschriebenen Art.

Diese Aufgabe wird erfindungsgemäß dadurch gelöst, daß die Tasthebel direkt am Werkzeugrahmen gelagert und die Höhenantriebe für eine zweistufige Absenkung des Werkzeugrahmens ausgebildet sind, wobei dieser mit wenigstens einem Anspreizantrieb zum Anpressen der Spurkranzräder an den Schienenkopf verbunden ist.

Eine derartig ausgebildete Eingleisvorrichtung erfordert in vorteilhafter Weise lediglich wenige Konstruktionsteile, die problemlos und ohne Beeinträchtigung der Funktion des Werkzeugrahmens auf diesem befestigbar sind. Durch die in zwei Stufen ausführbare Absenkbewegung kann der Werkzeugrahmen zuerst aus der Überstellposition in eine für den Zentriervorgang besonders güngstige - mit den einzugleisenden Spurkranzrädern knapp über den Schienen befindliche - Stellung gebracht bzw. gesenkt werden. Danach erfolgt die Zentrierung des Werkzeugrahmens in Gleismitte und anschließend die zweite Stufe der Absenkung, d.h. die eigentliche Eingleisung der Spurkranzräder. In besonders wirtschaftlicher Weise sind dabei die für den Arbeitseinsatz des Werkzeugrahmens erforderlichen Anspreizantriebe auch für die Durchführung des Eingleisvorganges einsetzbar. Dieser Einsatz besteht darin, daß der Werkzeugrahmen bis zum Abschluß der ersten Stufe der Absenkbewegung bzw. bis zur Anlage der Tasthebel an die Schienen zur Vermeidung einer insbesondere auf Querneigungsabschnitten des Gleises möglichen ungewollten Querverschiebung mittels der Anspreizantriebe blockierbar ist, so daß auch in diesen Gleisabschnitten ein störungsfreier Eingleisvorgang gesichert ist.

Die Ausgestaltung der Erfindung gemäß Anspruch 2 gewährleistet auf besonders einfache Weise eine automatische und exakte Höhenpositionierung der einzugleisenden Spurkranzräder knapp oberhalb der Schienen, indem der Hub der Kolbeneinheiten der für die erste Absenkstufe vorgesehenen oberen Antriebe dementsprechend bemessen wird. Dies sichert überdies, daß für den durch die Verschwenkung der Tasthebel auslösbaren anschließenden Zentriervorgang stets dieselben Voraussetzungen vorherrschen bzw. die Absenkung immer in derselben Stellung des Werkzeugrahmens gestoppt wird.

Die in Anspruch 3 beschriebene Ausbildung der Vorrichtung schafft die ideale, weitestgehend unbehinderte Ausgangsposition des Werkzeugrahmens in Bezug auf die Schienen für die nachfolgende Zentrierung in Gleismitte.

Die weitere Ausgestaltung der Vorrichtung nach Anspruch 4 ermöglicht auf einfachste Art die selbsttätige Zentrierung des Werkzeugrahmens auf die Schienen durch Beaufschlagung lediglich eines einzigen Antriebes, da die beiden aneinander gekoppelten Tasthebel spiegelbildlich zueinander in einer zangenartigen Bewegung verschwenkt werden.

Die Anordnung zweier zur Lagerung der Tasthebel vorgesehener Bolzen gemäß Anspruch 5 bietet den Vorteil, daß sich die Tasthebel auch in ihrer nach außen- und hochgeschwenkten Endstellung noch zur Gänze innerhalb des Maschinenprofils befinden und keinerlei Beeinträchtigung der Sicherheit vermachen können.

Die Ausbildung der Tasthebel gemäß Anspruch 6 ermöglicht eine verbesserte Abstützung der Hebel an den Schienenköpfen und bietet einen festeren Halt während des Zentriervorganges.

Beträgt der Winkel zwischen dem gekrümmten Ende und dem anschließenden Teil des Tasthebels etwa 150°, so sichert dies die bestmögliche Anpassung der Form des Tasthebels an das Schienenkopfprofil, ohne dabei die Verschwenkbarkeit für den Zentriervorgang zu beeinträchtigen.

Die in Anspruch 8 beschriebene Weiterbildung der Erfindung ermöglicht die vorteilhafteste Kombination von optimal gewählter Länge der Tasthebel einerseits mit maximaler Hebelwirkung bzw. Kraftentfaltung andererseits zur problemlosen Durchführung der Zentrierung des Werkzeugrahmens.

Ein Endschalter gemäß Anspruch 9 gewährleistet mit einfachsten Mitteln ein automatisches Umschalten von einer - wärend der ersten Absenkstufe des Werkzeugrahmens notwendigen - Blockierstellung der Anspreizantriebe in eine für den Zentriervorgang erforderliche Schwimmstellung, so daß für den gesamten Zentriervorgang kein Eingriff einer Bedienungsperson erforderlich ist.

Ein ähnlicher Vorteil wird schließlich mit dem Merkmal nach Anspruch 10 erzielt, indem in zeitsparender Weise das Eingleisen des Werkzeugrahmens nach erfolgter Zentrierung automatisch und ohne Notwendigkeit eines weiteren Eingreifens seitens des Bedienungspersonals abgeschlossen wird.

Nachfolgend wird die Erfindung anhand eines in der Zeichnung dargestellten Ausführungsbeispieles näher beschrieben.

Es zeigen:
Fig. 1 eine Seitenansicht einer mit der erfindungsgemäßen Vorrichtung ausgestatteten Gleisbaumaschine,
Fig. 2 eine vergrößerte Detailseitenansicht der Vorrichtung in Fig. 1,
Fig. 3 und 4 je eine Ansicht gemäß Pfeil III in Fig. 1, die die Vorrichtung in verschiedenen Phasen des Eingleisvorganges zeigen, und
Fig. 5 eine Ansicht eines Teiles der Vorrichtung in der Endstellung nach erfolgter Eingleisung.

Eine in Fig. 1 ersichtliche fahrbare Gleisbaumaschine 1 weist einen endseitig über Schienenfahrwerke 2 auf einem Gleis 3 gelagerten, brückenförmigen Maschinenrahmen 4 auf. An diesem sind zur Durchführung von Gleisbauarbeiten im wesentlichen höhen- und seitenverstellbare Stopfaggregate 5, ein Hebe- und Richtantriebe aufweisendes Gleishebe- und Richtaggregat 6 sowie ein diese Aggregate steuerndes Nivellier- und Richtbezugsystem 7 angeordnet. Eine Energiezentrale 8 dient zur Versorgung sämtlicher auf der Gleisbaumaschine 1 angeordneter Antriebe, die über eine in einer Arbeitskabine befindliche Steuereinrichtung 9 steuerbar sind. Zum Ermitteln der Lage des Gleises 3 ist ein auf dem Gleis abrollbarer, einen Werkzeugrahmen 10 aufweisender Meßwagen 11 vorgesehen, welcher zwischen den weit voneinander distanzierten Schienenfahrwerken 2 über Höhenantriebe 12 gelenkig und höhenverstellbar mit dem Maschinenrahmen 4 verbunden und dem Nivellier- und Richtbezugsystem 7 zugeordnet ist. Der Werkzeugrahmen 10 ist zwecks Zentrierung beim Eingleisen mit einer Eingleisvorrichtung 13 ausgestattet, die in der Folge näher erläutert wird. Am vorderen und hinteren Ende der Gleisbaumaschine 1 angeordnete Meßräder des Nivellier- und Richtbezugsystems sind ebenfalls mit einer Eingleisvorrichtung 13 versehen.

Wie in Fig. 2, insbesondere aber in Fig. 3 und 4 zu erkennen ist, ist der sich quer zur Gleislängsrichtung erstreckende Werkzeugrahmen 10 des Meßwagens 11 mit zwei Spurkranzrädem 14 verbunden, die jeweils einer Schiene 15 des Gleises 3 zugeordnet bzw. darauf abrollbar sind. Zum Registrieren des Schienenniveaus durch das Nivellier- und Richtbezugsystem 7 sind zwei in Gleisquerrichtung in Spurweite voneinander distanzierte Nivellierstangen 16 vorgesehen, die am Maschinenrahmen 4 in einer Vertikalführung 17 gelagert und nur der Höhe nach frei beweglich sind. Die unteren Enden dieser Nivellierstangen 16 stützen sich mittels eines Holmes 18 auf einer horizontalen Gleitbahn 19 am Werkzeugrahmen 10 ab und sind in einer Querführung 20 gelagert, wodurch der Werkzeugrahmen 10 gegenüber den Nivellierstangen 16 bzw. dem Maschinenrahmen 4 ungehindert in Gleisquerrichtung verschiebbar ist. Zwei horizontal und in Gleisquerrichtung angeordnete Anspreizantriebe 21 sind mit ihrem einen Ende etwa in Maschinenmitte mit dem Werkzeugrahmen 10 und mit dem anderen Ende jeweils mit einer Nivellierstange 16 verbunden und haben die Aufgabe, im Arbeitseinsatz eines der Spurkranzräder 14 spielfrei an einen Schienenkopf 22 einer Schiene 15 anzupressen.

Die den Werkzeugrahmen 10 mit dem Maschinenrahmen 4 gelenkig verbindenden Höhenantriebe 12 sind jeweils aus zwei Antrieben 23,24 zusammengesetzt, die je eine Zylindereinheit 25,26 sowie eine Kolbeneinheit 27,28 aufweisen und die im Bereich einer Stirnfläche der beiden Zylindereinheiten 25,26 koaxial miteinander verbunden sind. Die Kolbeneinheit 27 des oberen Antriebes 23 ist dabei am Maschinenrahmen 4 angelenkt, während die Kolbeneinheit 28 des unteren Antriebes 24 jeweils an einem maschinenaußenseitigen Ende des Werkzeugrahmens 10 gelenkig befestigt ist. Weiters ist der Hub der Kolbeneinheit 27 des oberen Antriebes 23 so dimensioniert, daß bei ganz ausgefahrenem Kolben der Werzeugrahmen 10 so weit abgesenkt ist, daß sich die Spurkranzräder 14 mit ihren Laufflächen ca. 5 bis 8 cm über dem Schienenkopf 22 befinden.

Die Eingleisvorrichtung 13 weist zwei jeweils einer Schiene 15 zugeordnete Tasthebel 29 auf, die an Hand von Bolzen 30 am Werkzeugrahmen 10 gelagert und um eine senkrecht zur Gleislängsrichtung verlaufende Ebene verschwenkbar sind, wobei sich die Bolzen 30 etwa auf gleicher Höhe wie die Achsen 36 der Spurkranzräder 14 befinden und der Abstand der Bolzen zueinander kleiner als der Abstand der Spurkranzräder zueinander ist. Die Tasthebel 29 sind mittels einer etwa diagonal verlaufenden Synchronisationsstange 31 miteinander derart gelenkig gekoppelt, daß eine Bewegung des einen Tasthebels 29 eine - bezüglich einer in Maschinenlängsachse verlaufenden Vertikalebene - spiegelbildliche Bewegung des anderen Hebels zur Folge hat. Zur Durchführung dieser Bewegung bzw. Verschwenkung der Tasthebel 29 dient ein am Werkzeugrahmen 10 angelenkter Schwenkantrieb 32.

Die unteren, freien Enden 33 der Tasthebel 29 sind - in der nach unten geschwenkten Endstellung der Hebel betrachtet - in Richtung zur Gleismitte gekrümmt und sind zur Anlage an die Außenseite des Schienenkopfes 22 vorgesehen. Dabei beträgt der Winkel zwischen diesem gekrümmten Ende 33 und dem anschließenden Hauptteil des Tasthebels 29 etwa 150°.

Ferner ist der Werkzeugrahmen 10 mit einem Endschalter 34 ausgestattet, der von einem Tasthebel 29 in der zur Maschinenaußenseite hochgeschwenkten Endposition kontaktiert wird und mit der Steuerung der Anspreizantriebe 21 in Verbindung steht, sowie mit einem weiteren Endschalter 35 zur Anlage an einen Tasthebel 29 in der unteren Endstellung, womit die Beaufschlagung der unteren Antriebe 24 eingeleitet wird.

Die Arbeitsweise der beschriebenen Vorrichtung ist wie folgt (siehe hierzu Fig.3 und Fig.4): Während der Überstellfahrt der Gleisbaumaschine 1 befindet sich der Werkzeugrahmen 10 bzw. der Meßwagen 11 - bei ganz eingefahrenen Höhenantrieben 12 - in einer oberen Endstellung, in der er mittels einer hier nicht dargestellten mechanischen Führung am Maschinenrahmen 4 zentriert und verriegelt ist (siehe den mit strichpunktierten Linien angedeuteten Umriß in Fig.3). Die Tasthebel 29 sind hierbei ebenfalls in die Endstellung hochgeschwenkt. Nach Erreichen des Einsatzortes wird die Verriegelung des Werkzeugrahmens 10 gelöst, während die Anspreizantriebe 21 blockiert sind, um ein unerwünschtes seitliches Auspendeln des Werkzeugrahmens bei in Gleisbögen vorhandener Überhöhung des Gleises 3 zu verhindern. Dann wird der Werkzeugrahmen 10 durch komplettes Ausfahren der oberen Antriebe 23 in einer ersten Stufe abgesenkt, wonach sich die Spurkranzräder 14 einige Zentimeter oberhalb der Schienenoberkanten befinden.

Nun erfolgt der Zentriervorgang durch Betätigen des Schwenkantriebes 32 und synchrones Abschwenken der beiden Tasthebel 29 (siehe Fig.3). Dadurch wird auch der Endschalter 34 ausgelöst und bewirkt eine zeitlich geringfügig verzögerte Umstellung der Anspreizantriebe 21 von einer Blockier- in eine Schwimmstellung, um eine Querverschiebung des Werkzeugrahmens 10 zwecks Zentrierung im Gleis 3 zu ermöglichen. Befindet sich die Gleisbaumaschine 1, wie hier dargestellt, in einem Gleisbogen, so kommt zwangsläufig der bogenaußenseitig gelegene Tasthebel 29 zuerst zur Anlage an einem Schienenkopf 22. Bei fortschreitender Verschwenkung der Tasthebel 29 kommt es zu einer Verschiebebewegung des Werkzeugrahmens 10 (in Richtung zur zuerst erfaßten Schiene), die in dem Moment beendet ist, in dem beide Tasthebel 29 fest an beiden Schienenköpfen 22 anliegen. Jetzt befinden sich die Spurkranzräder 14 direkt über den Schienen 15 bzw. ist der Werkzeugrahmen 10 in Gleismitte zentriert. Diese Position ist in Fig.4 dargestellt.

Der in dieser Endstellung der Tasthebel 29 betätigte Endschalter 35 löst nun automatisch die zweite Stufe der Absenkung des Werkzeugrahmens 10 durch Ausfahren der unteren Antriebe 24 aus, wobei gleichzeitig auch die Tasthebel 29 wieder geöffnet bzw. hochgeschwenkt werden, bis die Spurkranzräder 14 mit den Schienen 15 in Eingriff stehen und die Eingleisung abgeschlossen ist (siehe Fig.5).

Die beschriebene Eingleisvorrichtung eignet sich natürlich gleichermaßen auch zum Einsatz in Verbindung mit anderen Werkzeugen bzw. Arbeitsaggregaten von Gleisbaumaschinen, wie z.B. einem Gleishebe- und Richtaggregat.

## Patentansprüche

1. Vorrichtung zum Eingleisen eines Werkzeugrahmens (10) auf die Schienen (15) eines Gleises (3) mit wenigstens einem zur Anlage an eine Schiene (15) vorgesehenen und durch einen Antrieb in einer senkrecht zur Gleislängsrichtung verlaufenden Ebene verschwenkbaren Tasthebel (29), wobei der durch Spurkranzräder (14) am Gleis (3) verfahrbare Werkzeugrahmen (10) durch Höhenantriebe (12) höhenverstellbar und gelenkig mit einem Maschinenrahmen (4) einer Gleisbaumaschine (1) verbunden ist, **dadurch gekennzeichnet,** daß die Tasthebel (29) direkt am Werkzeugrahmen (10) gelagert und die Höhenantriebe (12) für eine zweistufige Absenkung des Werkzeugrahmens (10) ausgebildet sind, wobei dieser mit wenigstens einem Anspreizantrieb (21) zum Anpressen der Spurkranzräder (14) an den Schienenkopf (22) verbunden ist.

2. Vorrichtung nach Anspruch 1, dadurch gekennzeichnet, daß jeder Höhenantrieb (12) aus zwei je eine Zylinder- (25,26) und Kolbeneinheit (27,28) aufweisenden Antrieben (23,24) zusammengesetzt ist, die jeweils im Bereich einer Stirnfläche der beiden Zylindereinheiten (25,26) koaxial miteinander verbunden sind, wobei die Kolbeneinheit (27) des oberen Antriebes (23) mit dem Maschinenrahmen (4) und die Kolbeneinheit (28) des unteren Antriebes (24) mit dem Werkzeugrahmen (10) verbunden ist.

3. Vorrichtung nach Anspruch 1 oder 2, dadurch gekennzeichnet, daß der Hub der Kolbeneinheit (27) des oberen Antriebes (23) derart ausgebildet ist, daß bei einem maximalen Hub die Laufflächen der Spurkranzräder (14) des Werkzeugrahmens (10) etwa 5 bis 8 cm oberhalb der Schienenoberkante zu liegen kommen.

4. Vorrichtung nach einem der Ansprüche 1, 2 oder 3, dadurch gekennzeichnet, daß zwei jeweils zur Anlage an eine Schienenkopfaußenseite vorgesehene Tasthebel (29) am Werkzeugrahmen (10) gelagert und durch eine Synchronisationsstange (31) miteinander verbunden sind.

5. Vorrichtung nach einem der Ansprüche 1 bis 4, dadurch gekennzeichnet, daß der Abstand zweier zur Lagerung der Tasthebel (29) vorgesehener Bolzen (30) zueinander kleiner als der Abstand der beiden am Werkzeugrahmen (10) gelagerten Spurkranzräder (14) zueinander ist.

6. Vorrichtung nach einem der Ansprüche 1 bis 5, dadurch gekennzeichnet, daß jeder Tasthebel (29) in der abgesenkten Endposition ein in Richtung zur Gleismitte gekrümmtes Ende (33) aufweist.

7. Vorrichtung nach Anspruch 6, dadurch gekennzeichnet, daß der Winkel zwischen dem gekrümmten Ende (33) und dem anschließenden Teil des Tasthebels (29) etwa 150° beträgt.

8. Vorrichtung nach einem der Ansprüche 1 bis 7, dadurch gekennzeichnet, daß die Bolzen (30) zur Lagerung der Tasthebel (29) etwa auf gleicher Höhe wie eine Achse (36) der beiden Spurkranzräder (14) angeordnet sind.

9. Vorrichtung nach einem der Ansprüche 1 bis 8, dadurch gekennzeichnet, daß ein für die Umstellung der Anspreizantriebe (21) von einer Blockier- in eine Schwimmstellung ausgebildeter Endschalter (34) zur Anlage an einen Tasthebel (29) in dessen hochgeschwenkter Endlage vorgesehen ist.

10. Vorrichtung nach einem der Ansprüche 1 bis 9, dadurch gekennzeichnet, daß ein Endschalter (35) zur Anlage an einen Tasthebel (29) in dessen unterer, den Zentriervorgang abschließender Endposition für die Einleitung der Absenkbewegung des Werkzeugrahmens (10) durch den unteren Antrieb (24) vorgesehen ist.

## Claims

1. A device for re-railing a tool frame (10) onto the rails (15) of a track (3) with at least one sensing lever (29) which is intended for abutment against a rail (15) and which is pivotable by a drive in a plane extending at right angles to the longitudinal direction of the track, wherein the tool frame (10) which is mobile by flange wheels (14) on the track (3) is connected, in an articulated manner and so as to be vertically adjustable by lifting drives (12), to a frame (4) of a track-maintenance machine (1), **characterized in** **that** the sensing levers (29) are mounted directly on the tool frame (10) and the lifting drives (12) are designed for a two-stage lowering of the tool frame (10), wherein the said tool frame (10) is connected to at least one spreading drive (21) for pressing the flange wheels (14) against the rail head (22).

2. A device according to Claim 1, **characterized in that** each lifting drive (12) is formed by two drives (23, 24) which each have a cylinder unit (25, 26) and piston unit (27, 28) and which are respectively connected together coaxially in the region of an end face of the two cylinder units (25, 26), wherein the piston unit (27) of the upper drive (23) is connected to the machine frame (4) and the piston unit (28) of the lower drive (24) is connected to the tool frame (10).

3. A device according to Claim I or 2, **characterized in that** the stroke of the piston unit (27) of the upper drive (23) is designed in such a way that, upon a maximum stroke, the running surfaces of the flange wheels (14) of the tool frame (10) come to rest approximately 5 to 8 cm above the upper edge of the rail.

4. A device according to one of Claims 1, 2 or 3, **characterized in that** two sensing levers (29) intended respectively for abutment against the outside of a rail head are mounted on the tool frame (10) and are connected together by a synchronization rod (31).

5. A device according to one of Claims 1 to 4, **characterized in that** the distance from one another of two pins (30) provided for the mounting of the sensing levers (29) is less than the distance from one another of the two flange wheels (14) mounted on the tool frame (10).

6. A device according to one of Claims 1 to 5, **characterized in that** each sensing lever (29) in the lowered end position has an end (33) which is curved in the direction of the centre of the track.

7. A device according to Claim 6, **characterized in that** the angle between the curved end (33) and the adjoining part of the sensing lever (29) amounts to about 150°.

8. A device according to one of Claims 1 to 7, **characterized in that** the pins (30) for the mounting of the sensing levers (29) are arranged approximately at the same height as an axis (36) of the two flange wheels (14).

9. A device according to one of Claims 1 to 8, **characterized in that** a limit switch (34) designed for the change-over of the spreading drives (21) from a blocking position into a floating position is provided for abutment against a sensing lever (29) in the swung-up end position thereof.

10. A device according to one of Claims 1 to 9, **characterized** **in that** a limit switch (35) is provided for abutment against a sensing lever (29) in the lower end position thereof, concluding the centring procedure, for the initiation of the lowering movement of the tool frame (10) by the lower drive (24).

## Revendications

1. Dispositif pour poser un bâti porte-outils (10) sur les rails (15) d'une voie ferrée (3) avec au moins un levier palpeur (29) prévu pour s'appliquer à un rail (15) et pouvant être pivoté par une commande dans un plan s'étendant perpendiculairement à la direction longitudinale de la voie, le bâti porte-outils (10) déplaçable par roulement par l'intermédiaire de roues à boudins (14) sur la voie ferrée (3) étant relié par des commandes de déplacement en hauteur (12) de façon réglable en hauteur et de façon articulée à un châssis de machine (4) d'une machine de construction de voie ferrée (1), caractérisé en ce que les leviers palpeurs (29) sont logés directement au bâti porte-outils (10), et les commandes de déplacement en hauteur (12) sont réalisées pour un abaissement en deux étapes du bâti porte-outils (10), celui-ci étant relié à au moins une commande d'écartement (21) prévue pour appliquer les roues à boudins (14) au champignon de rail (22).

2. Dispositif selon la revendication 1, caractérisé en ce que chaque commande de déplacement en hauteur (12) est constituée de deux commandes (23, 24) présentant chacune une unité à vérin (25, 26) et à piston (27, 28) qui sont reliées coaxialement, respectivement au voisinage d'une face frontale des deux unités à vérin (25, 26), l'unité à piston (27) de la commande supérieure (23) étant reliée au châssis de machine (4) et l'unité à piston (28) de la commande inférieure (24) au bâti porte-outils (10).

3. Dispositif selon la revendication 1 ou 2, caractérisé en ce que la course de l'unité à piston (27) de la commande supérieure (23) est réalisée de façon que lors d'une course maximale, les surfaces de roulement des roues à boudin (14) du bâti porte-outils (10) se situent à peu près à une distance de 5 à 8 cm au-dessus du niveau supérieur du rail.

4. Dispositif selon l'une des revendications 1, 2 ou 3 caractérisé en ce que deux leviers palpeurs (29) prévus respectivement pour l'application à un côté extérieur de champignon à rail sont logés au bâti porte-outils (10) et sont reliés l'un à l'autre par une barre de synchronisation (31).

5. Dispositif selon l'une des revendications 1 à 4, caractérisé en ce que l'écart entre deux boulons (30) prévus pour loger les leviers palpeurs (29) est plus petit que l'écart entre les deux roues à boudins (14) logées au bâti porte-outils (10).

6. Dispositif selon l'une des revendications 1 à 5, caractérisé en ce que chaque levier palpeur (29) présente dans la position finale abaissée une extrémité (33) courbée en direction vers le milieu de la voie.

7. Dispositif selon la revendication 6, caractérisé en ce que l'angle entre l'extrémité courbée (33), et la partie du levier palpeur (29) qui en fait suite est environ de 150°.

8. Dispositif selon l'une des revendications 1 à 7, caractérisé en ce que les boulons (30) pour le montage des leviers palpeurs (29) sont disposés à peu près à la même hauteur qu'un essieu (36) des deux roues à boudin (14).

9. Dispositif selon l'une des revendications 1 à 8, caractérisé en ce que le commutateur de fin de course (34) réalisé pour amener les commandes d'écartement (21) d'une position de blocage en une position de flottement est prévu pour l'application à un levier palpeur (29) lorsque celui-ci se trouve dans la position finale de pivotement vers le haut.

10. Dispositif selon l'une des revendication 1 à 9, caractérisé en ce qu'un commutateur de fin de course(35) est prévu pour l'application à un levier palpeur (29) lorsque celui-ci se trouve dans la position finale inférieure à laquelle se termine l'opération de centrage pour déclencher un mouvement d'abaissement du bâti porte-outils (10) par la commande inférieure (24).
